# EUROPÄISCHE PATENTSCHRIFT

(11) **EP 2 019 046 B1**
(45) Veröffentlichungstag und Bekanntmachung des Hinweises auf die Patenterteilung: **17.11.2010**
(21) Anmeldenummer: 07018421.3
(22) Anmeldetag: 19.09.2007
(51) Int. Cl.: B65D 19/10, B65D 19/38

(54) **System zur Ladungssicherung für Transport- und Lagerbehälter**
System for securing loads for transport and storage containers
Système de sécurisation du chargement pour des conteneurs de transport et de stockage

(30) Priorität: 23.07.2007 DE 202007010336 U
(43) Veröffentlichungstag der Anmeldung: 28.01.2009
(73) Patentinhaber: GEBHARDT Transport- und Lagersysteme GmbH, 93413 Cham (DE)
(72) Erfinder: Kuhn, Nobert, 91257 Pegnitz (DE)
(74) Vertreter: Mischung, Ralf

(56) Entgegenhaltungen:
- DE-A1- 3 217 808
- DE-U1-202005 012 289
- US-A- 3 966 072
- US-A- 6 044 998

## Beschreibung

Die vorliegende Erfindung betrifft ein System zur sicheren Verwahrung von Gegenständen in einem Behälter bei Lagerung, Ein- und Auslagervorgängen und beim Transport.

Auf dem Gebiet der Lager- und Transporteinrichtungen sind verschiedenste transportable Systeme bekannt, die zur sicheren Aufnahme und Verwahrung von Gütern Verwendung finden. Ein solches System besteht typischerweise aus einem für die Auflage von Waren vorgesehenen Boden, einer mit dem Boden verbundenen Rückwand, zwei starren oder schwenkbar gelagerten Seitenwänden sowie einer vorderen Begrenzung beispielweise in Form einer Vorderwand. Für Transportaufgaben ist zudem eine Abdeckung häufiger Bestandteil eines derartigen Systems.

Die Wandbegrenzungen können in unterschiedlichster Form ausgebildet werden, wobei bei soliden Lösungen häufig Gitter, Bleche, Kunststoffprofile, Stangen oder Holzauskleidungen Anwendung finden, welche auch durch Klappmechanismen eine gewisse Variabilität der Wandbegrenzung erlauben.

Insbesondere für größere Behälter sind über die volle Höhe verlaufende Streben, Gitter oder Blechwände üblich, die eingeschlossene Ware vor dem Herausfallen bewahren, und in der Regel nur durch eine schwenkbare Lagerung, in Form mindestens einer Tür, das Beladen und Entnehmen von Ware ermöglichen.

Durch diese Ausführung kann jedoch immer dann keine Warensicherung gewährleistet werden, wenn die Tür geöffnet ist, was insbesondere bei hohen Behältern und ungleichmäßig geformten Gütern problematisch ist. Demgegenüber haben ebenfalls bekannte, lösbar angebrachte Spannelemente, wie Gurte, oder Bänder, den Nachteil, dass Sie in der Praxis häufig verloren gehen und nur eine beschränkte Belastbarkeit besitzen US-A-6 044 998 offenbart einen Behälter gemäss der Präambel von Anspruch 1.

Aufgabe der Erfindung ist daher die Realisierung einer Wandgestaltung von Transport- und Lagerbehältern, welche das sichere Be- und Entladen, bei gleichzeitig zuverlässiger Abgrenzung der bereits im Behälter befindlichen Waren nach außen, ermöglicht

Die Aufgabe wird gelöst durch einen Behälter nach Anspruch 1.

Ein erfindungsgemäßer Behälter umfasst dazu einen Boden und vorzugsweise vertikal anzuordnende Seitenwände. Wenigstens eine Seitenwand erstreckt sich entlang einer gedachten Wandebene und weist einen Öffnungsbereich auf. Die Seitenwand wird im Wesentlichen von Rahmenelementen eingefasst, wobei sich der Öffnungsbereich theoretisch über die gesamte Fläche zwischen den Rahmenelementen erstrecken kann. In diesem Fall wird die "Seitenwand" im Wesentlichen durch ihre Rahmenelemente gebildet, während der dazwischenliegende Flächenbereich seinen Wandcharakter erst durch dort anzubringende Sicherungselemente erhält.

Der Öffnungsbereich soll durch Sicherungselemente versperrbar sein, wobei wenigstens ein Sicherungselement auf einer am Behälter angeordneten, den Öffnungsbereich nicht versperrenden Magazinlage, in eine den Öffnungsbereich versperrende Sperrlage bewegbar ist. Während das Sicherungselement in der Magazinlage das Be- und Entladen des Behälters durch den Öffnungsbereich hindurch erlaubt soll ein in Sperrlage bewegtes Sicherungselement einen solchen Ladevorgang behindern bzw. bereits eingelagertes Gut vor dem Herausfallen aus dem Behälter sichern.

Erfindungsgemäß erfolgt die Bewegung der Sicherungselemente aus der Magazinlage in die Sperrlage im Wesentlichen entlang der Wandebene, also hauptsächlich zweidimensional und dabei über Führungsmittel wie in Anspruch 1 definiert. Das Magazin selber kann sich dabei im Bereich des Behälterbodens auch nach hinten erstrecken, so dass entsprechender Stauraum im bzw. unterhalb des Behälterbodens für die Sicherungselemente gebildet wird. Die eigentliche Bewegung zur Versperrung des Behälters erfolgt jedoch nur innerhalb der Ebene der entsprechenden Seitenwand, so dass ein im Magazin an den vorderen Randbereich des Bodens bewegtes Sicherungselement von dort dann nur in der Ebene der Seitenwand heraufgeschwenkt bzw. heraufbewegt wird.

Dadurch lässt sich ein stufenweises Versperren des Behälters leicht erreichen, ohne dass dazu auf der Behälterinnenseite oder Behälteraußenseite Hilfsmittel vorgesehen oder bewegt werden müssen. Irgendwelche Schwenk- oder Klappbewegungen auf die Außenseite oder Innenseite des Behälters entfallen für diesen Absperrvorgang vorteilhaft und können somit durch angrenzende weitere Behälter oder den Bediener in diesem Bereich nicht behindert werden.

Erfindungsgemäß sind die Sicherungselemente nach einer weiteren vorteilhaften Ausführungsform der Erfindung zur Einnahme von unterschiedlichen Sperrlagen ausgebildet. Dadurch kann der Öffnungsbereich in einem wählbaren Maße versperrt werden. Insbesondere können einzelne oder mehrere Sperrelemente in unterschiedliche Sperrlagen gebracht werden, die zu einem teilweisen Verschließen des Öffnungsbereichs führen. Insbesondere kann die Öffnung nach und nach von oben nach unten oder auch von unten nach oben verschlossen werden, so dass mit zunehmender Beladung die eingeladenen Güter gegen Herausfallen mittels nach und nach anzubringender Sicherungselemente gesichert werden können, während der übrige Öffnungsbereich weiterhin zum Einladen oder Ausladen genutzt werden kann.

Vorteilhafterweise sind die Sicherungselemente stabförmig ausgebildet, da sie in dieser Form leicht und doch stabil sind und zugleich raumsparend in dem Magazinbereich dicht beieinander aufbewahrt werden können.

Um einzelne Sicherungselemente gegen Verlust zu sichern sind diese nach einer vorteilhaften Ausführungsform der Erfindung dauerhaft, aber beweglich am Behälter befestigt. Dazu können Sie insbesondere in geeigneten Führungsmitteln geführt werden, die eine Bewegung der Sicherungselemente relativ zum Behälter zulassen, nicht jedoch deren vollständige Entfernung. Neben Führungsmitteln sind auch einfache Schwenkverbindungen denkbar, um die die Sicherungselemente aus einer Magazinlage in eine Sperrlage schwenkbar sind, während sie im Schwenkbereich dauerhaft mit dem Behälter verbunden bleiben.

Nach einer ersten Ausführungsform der Erfindung ist wenigstens ein Sicherungselement in seiner Sperrlage mit einem erstem Ende an einem Rahmenelement oder einem in dem Rahmenelement geführten Schlitten gehalten. Dadurch wird die vorbeschriebene Sicherung des Sicherungselements gegen Verlust realisiert. Mit dem zweiten Ende kann das vorzugsweise länglich ausgebildete Sicherungselement mit anderen Komponenten des Behälters oder auch anderen Sicherungselementen zusammenwirken. Eine besonders einfache und stabile Konstruktion ergibt sich nach einer vorteilhaften Weiterbildung dieses Gedankens dadurch, dass wenigstens ein Sicherungselement in seiner Sperrlage mit einem zweiten Ende an einem weiteren Sicherungselement angeordnet ist. So kann sich beispielsweise ein erstes Sicherungselement etwa diagonal über den zu versperrenden Öffnungsbereich erstrecken, während ein weiteres Sicherungselement mit seinem ersten Ende an einem Rahmenelement angeordnet ist und mit seinem zweiten Ende etwa mittig an dem vorgenannten ersten Sicherungselement arretierbar ist. Dadurch ergibt sich eine Anordnung von nicht-parallelen Sicherungselementen, die je nach Anzahl einen mehr oder minder engmaschigen ebenen Verbund darstellen, der als Sperre insgesamt den Öffnungsbereich teilweise oder vollständig blockiert.

Besonders einfach lässt sich der beanspruchte "Führungsmittel"-Gedanke realisieren durch Schienen oder längliche Führungsschlitze in den Rahmenelementen der Seitenwand, auf bzw. in denen die Enden der Sicherungselemente sicher geführt werden. Durch Verschieben entlang der Führungselemente können die Sicherungselemente unterschiedliche Positionen einnehmen und mit geeignet vorgesehenen Rastmitteln in einer wählbaren Sperrlage arretiert werden.

In Weiterführung dieses Gedankens sieht eine vorteilhafte Ausführungsform der Erfindung vor, dass als Führungsmittel jeweils ein eine Führungsbahn definierender Schlitz an den Rahmenelementen vorgesehen ist, welcher die Enden der Sicherungselemente aufnimmt und führt. Als Rastmittel sind dabei entlang der Führungsbahn gestuft abzweigende Seitenschlitze vorgesehen, um die Enden der Sicherungselemente in Rastpositionen zu positionieren, welche gleichzeitig die Sperrlage definieren.

Wie insbesondere anhand von Fig. 1 ersichtlich ist erlaubt dieses System der geschützten Führungsbahn mit davon abzweigenden Seitenschlitzen das sehr einfache und individuelle Versperren des Öffnungsbereichs der Seitenwand in beliebiger Höhe und Reihenfolge.

Bevorzugenderweise sind die durch die Seitenschlitze definierten Rastpositionen so weit abseits der als Schlitz ausgebildeten Führungsbahn gewählt, dass ein zweites Sicherungselement entlang der Führungsbahn an einem in einer Rastposition befindlichen ersten Sicherungselement vorbei bewegbar ist. Auf diese Weise können einzelne Sicherungselemente unabhängig von der Anordnung anderer Führungselemente auf der (Haupt-) Führungsbahn bewegt werden, während andere Sicherungselemente ihre abseits der Führungsbahn angeordneten Rastpositionen eingenommen haben. Besondere Flexibilität bei der Anordnung der Sperrelemente folgt daraus vorteilhaft.

Wie bereits beschrieben sieht eine vorteilhafte Ausführungsform der Erfindung vor, dass die Magazinlage etwa auf Höhe des Bodens oder in wenigstens einem Rahmenelement angeordnet ist, wobei die Sicherungselemente darin vorzugsweise vollständig versenkbar sind. Bei Nichtgebrauch lassen sie sich dadurch platzsparend und ohne zu behindern verstauen, andererseits aber leicht wieder aus der Magazinlage in eine Sperrlage überführen. Wie erwähnt kann die oder wenigstens eine Magazinlage für wenigstens einen Teil der Sicherungselemente auch an bzw. in einem Rahmenelement angeordnet sein, aus dem die Sicherungselemente beispielsweise von einer vertikalen in eine horizontale Ausrichtung schwenkbar sind. Der Schwenkmechanismus kann dabei unmittelbar an einem Rahmenelement oder an einem relativ zum Rahmenelement verschieblichen Schlitten angeordnet sein. Dies erhöht die Flexibilität in der Wahl der Versperrung zusätzlich.

Nach einer vorteilhaften Ausführungsform der Erfindung ist vorgesehen, dass wenigstens einige der Sicherungselemente mit einem flexiblen Verbindungsmittel, insbesondere einem Netz, in vorgegebenen Abständen miteinander verbunden sind. Dadurch ergibt sich der Vorteil, dass die Fläche zwischen unmittelbar benachbarten Sicherungselementen ebenfalls versperrt ist, wenn diese Sicherungselemente entsprechende Sperrlagen einnehmen. Die Sicherungselemente dienen in diesem Fall als "Gerippe", welches durch das Netz auch zwischen den Sicherungselementen undurchlässig ist. So können Kleinteile, welche normalerweise zwischen den in benachbarter Sperrlage angeordneten Sicherungselementen hindurchfallen könnten ebenfalls sicher im Behälter zurückgehalten werden.

Zugleich erlaubt die Verbindung der Sicherungselemente untereinander mit Hilfe eines flexiblen Verbindungsmittels auch den beschleunigten Auf- oder Abbau der Absperrung, da mehrere Sicherungselemente gleichzeitig bewegt werden können. Insbesondere lässt sich aus einem waagerecht im Bodenbereich des Behälters angeordneten Magazin eine ganze Reihe von Sicherungselementen nacheinander im Sinne einer Kette herausziehen. Wird das dann oberste Sicherungselement in eine geeignete Rastposition eingehängt, so befinden sich bei geeigneter Abstandswahl auch die weiteren Sicherungselemente im Bereich zugehöriger Rastelemente, so dass sie leicht und durch einfache Handbewegung ebenfalls sicher eingerastet werden können. Sie müssen also nicht jeweils separat aus dem unteren Magazinbereich herausbewegt werden.

Ergänzend oder alternativ zu einem Netz oder sonstigen flächigen Verbindungselement können die einzelnen Sicherungselemente auch lediglich im Bereich ihrer Enden mit einem flexiblen Verbindungsmittel, insbesondere einem Band verbunden sein. Dieses erlaubt in gleicher Weise die vorbeschriebene gleichzeitige Positionierung mehrerer Sicherungselemente im Rahmen einer Bewegung.

Erfindungsgemäß wird also ein Behälter vorgeschlagen, welcher durch mindestens eine von einem Behälterboden (2) lotrecht abstehende Seitenwandfläche das Be- und Endladen ermöglicht, und gleichzeitig mindestens bis zu der Höhe der eingeladenen Waren immer eine ausreichende Absicherung nach außen aufweist. Diese Abgrenzung besteht vorzugsweise aus mehreren länglichen Sicherungselementen (T) in der Ebene dieser Seitenfläche, welche beweglich ausgebildet sind und an jeweils mindestens einem Punkt am Behälterrahmen verschiebbar gelagert sind.

Die Sicherungselemente sind derart befestigt, dass sie sich vorteilhafter weise Schritt für Schritt von einem magazinierten Zustand in einen die Funktion des Warenabsichems gewährleistenden Zustand überführen lassen. Zwei seitliche Führungen (F) stellen die Beweglichkeit der Sicherungselemente und deren Funktion als Wandbegrenzung sicher. Die Möglichkeit der schrittweisen Absperrung sorgt für eine adäquate Anpassung an den vorhandenen Beladungszustand des Behälters.

Gegenüber anderen denkbaren und naheliegenden Lösungen stellt sich die Erfindung vor allem hinsichtlich der Einteiligkeit des Behältersystems und des vermiedenen Schwenkbereichs für eine konventionelle Tür- oder Klappenlösung als vorteilhaft heraus. In vielen Fällen ist solch ein herkömmliches, mehrteiliges, nicht integriert ausgestaltetes Wandsystem vor allem im Hinterblick auf begrenzte Lagerkapazität und drohenden Teileschwund unpraktikabel.

Durch die Erfindung wird eine sichere, flexible und platzsparende Möglichkeit der Ladungssicherung von Transport- und Lagerbehältern vorgeschlagen, welche insbesondere im Umfeld der internen Logistik sperriger, inhomogener Ware einen wichtigen Beitrag zur Steigerung der Effizienz und Arbeitssicherheit leistet. Zusätzlich erweist sich das Behältersystem dahingehend als vorteilhaft, dass die Sicherungselemente gegenüber konventionellen, verschwenkbaren Seitenwänden leichter austauschbar sind.

Nachstehend werden drei bevorzugte Ausführungsformen des erfindungsgemäßen Behältersystems mittels Figuren erläutert. Dabei zeigen:
Fig. 1 eine perspektivische Ansicht auf erfindungsgemäße Wandgestaltung
Fig. 2 perspektivische Ansicht auf wandbildende Elemente einer weiteren, vorteilhaften Ausführungsform, und
Fig. 3 eine Nahansicht auf die Aufnahme der wandbildenden Elemente

Zum Überblick wird in Figur 1 ein Teil des erfindungsgemäßen Behältersystems, enthaltend eine Bodengruppe 2 und vertikal angeordneten Seitenwänden 3 dargestellt, wobei eine Seitenwand 3 entlang einer Wandebene verläuft und einen Öffnungsbereich aufweist, welcher zwischen den Rahmenteilen 5,6 der Seitenwand angeordnet ist und mit Sicherungselementen T1, T2, T3... versperrbar ist.

Der Behälter umfasst mehrere variabel in der Höhe verstellbare Sicherungselemente T1, T2, T3..., welche beidseitig in Führungs- und Auflageschienen (F) laufen, und in verschiedene Höhenstufen an Rastmitteln R eingehängt werden können, wobei sie jeweils eine Sperrlage L1, L2, L3... einnehmen. Nicht benötigte Sicherungselemente lassen sich in eine Magazinlage (M) im Bereich der Bodengruppe 2 platzsparend versenken.

Figur 2 zeigt die wandbildenden Teile einer weiteren erfindungsgemäßen Ausführungsform, bestehend aus vier Sicherungsstreben T1 - T4, von denen mindestens zwei im oberen Teil der tragenden Seitenwandkonstruktion in vertikaler Richtung mithilfe eines Schlittens 7 beweglich gelagert sind. Diese Funktion wird in dieser Ausführungsform durch eine schienenartige gestaltete Führung erreicht, in welcher der Schlitten in vertikaler Richtung bewegt werden kann. Zwei obere, gegenüberliegende Streben T3, T4 sind in Ihrer vertikalen Beweglichkeit derart eingeschränkt, dass lediglich das Verbringen in eine Magazinlage (M) (im Rahmenteil 5, 6) beim vollständigen Verschwenken nach unten in eine vertikale Lage ermöglicht wird.

Die darunter liegenden Streben T1, T2 auf beiden Behälterseiten lassen sich entweder durch im Boden eingebrachte Vertiefungen V in einer diagonalen Lage fixieren, wodurch eine erste Stufe der Ladungssicherung erreicht wird. Erforderlichenfalls kann das am Rahmenelement geführte Ende der Streben T1, T2 so verschoben werden, dass die Strebe vollständig seitlich in der Magazinlage untergebracht werden kann.

Im nach unten geklappten Zustand ist eine komplette Entladung möglich, während ein diagonales Ausrichten der unteren Streben die Warensicherung in halber Höhe bewirkt. Durch das Aufklappen der oberen Streben, welche an Ihrem unteren Ende je zwei überstehende Horizontalanschläge A aufweisen, können diese auf die unteren aufgelegt werden, und sind durch die Anschläge auch nach außen fixiert.

In Figur 3 ist eine Führungsschiene S als Hauptbestandteil der erfindungsgemäßen Ausführung nach Figur 2 zu sehen. Dabei nimmt ein oberer Aufnahmepunkt das obere Sicherungselement T4 gelenkig auf, während ein unteres Sicherungselement T2 lose durch die Führungsschiene gelagert wird. Durch die Führung werden alle Sicherungselemente in horizontaler Richtung gesichert und zudem ermöglicht eine vorzugsweise feste Aufnahme des oberen Sicherungselements einen Aushebschutz aller weiteren Sicherungselemente.

## Patentansprüche

1. Behälter (1) zur Aufnahme von Gütern,
a) mit einem Boden (2) und vorzugsweise vertikal anzuordnenden Seitenwänden (3),
b) wobei sich wenigstens eine Seitenwand (3) im Wesentlichen entlang einer Wandebene (E) erstreckt und einen Öffnungsbereich aufweist, welcher zwischen Rahmenelementen (5, 6) der Seitenwand (3) angeordnet und mit im wesentlichen gleichartigen Sicherungselementen (T1, T2, T3...) versperrbar ist,
c) wobei wenigstens eines der vom Behälter umfassten Sicherungselemente (T1, T2, T3...) aus einer am Behälter angeordneten, den Öffnungsbereich nicht versperrenden Magazinlage (M) in eine den Öffnungsbereich (4) versperrende Sperrlage (L) bewegbar ist, und
d) wobei die Bewegung von der Magazinlage (M) in die Sperrlage (L) im Wesentlichen entlang der Wandebene (E) erfolgt.
**dadurch gekennzeichnet,**
e) **dass** die Sicherungselemente (T1, T2, T3...) über an oder in den Rahmenelementen (5, 6) vorgesehene Führungsmittel (F) aus der Magazinlage (M) in die Sperrlage (L) führbar sind.

2. Behältersystem nach Anspruch 1, **dadurch gekennzeichnet, dass** die Sicherungselemente (T1, T2, T3...) zur Einnahme von unterschiedlichen Sperrlagen (L1, L2, L3...) ausgebildet sind, um den Öffnungsbereich (4) in einem wählbaren Maße versperren zu können.

3. Behältersystem nach Anspruch 1 oder 2, **dadurch gekennzeichnet, dass** die Sicherungselemente (T1, T2, T3...) stabförmig ausgebildet sind.

4. Behältersystem nach einem der vorigen Ansprüche, **dadurch gekennzeichnet, dass** die Sicherungselemente (T1, T2, T3...) dauerhaft, aber beweglich am Behälter (1) befestigt sind.

5. Behältersystem nach einem der vorigen Ansprüche, **dadurch gekennzeichnet, dass** wenigstens ein Sicherungselement (T1, T2, T3...) in seiner Sperrlage (L) mit einem ersten Ende an einem Rahmenelement (5, 6) oder einem in dem Rahmenelement geführten Schlitten (7) gehalten ist.

6. Behältersystem nach einem der vorigen Ansprüche, **dadurch gekennzeichnet, dass** wenigstens ein Sicherungselement (T1, T2, T3...) in seiner Sperrlage (L) mit einem zweiten Ende an einem weiteren Sicherungselement (T1, T2, T3...) angeordnet ist.

7. Behältersystem nach dem vorhergehenden Anspruch, **dadurch gekennzeichnet, dass** am zweiten Ende angeordnete Anschlagelemente (A) die Position auf dem Sicherungselement arretieren.

8. Behältersystem nach einem der vorigen Ansprüche, **dadurch gekennzeichnet, dass** an den Rahmenelementen (5,6) Rastmittel (R) angeordnet sind, um die Sicherungselemente darin aufzunehmen und in vorgebbaren Sperrlagen (L1, L2, L3...) zu arretieren.

9. Behältersystem nach dem vorhergehenden Anspruch, **dadurch gekennzeichnet, dass** als Führungsmittel (F) jeweils ein eine Führungsbahn definierender Schlitz an den Rahmenelementen (5, 6) vorgesehen ist, welcher die Enden der Sicherungselemente aufnimmt und führt, wobei als Rastmittel (R) entlang der Führungsbahn gestuft abzweigende Seitenschlitze vorgesehen sind, um die Enden der Sicherungselemente in die Sperrlage (L1, L2, L3..) definierenden Rastpositionen zu positionieren.

10. Behältersystem nach dem vorhergehenden Anspruch, **dadurch gekennzeichnet, dass** die Rastposition soweit abseits der Führungsbahn gewählt ist, dass ein zweites Sicherungselement (T2) entlang der Führungsbahn an einem in der Rastposition befindlichen ersten Sicherungselement (T1) vorbeibewegbar ist.

11. Behältersystem nach einem der vorigen Ansprüche, **dadurch gekennzeichnet, dass** die Magazinlage (M) etwa auf Höhe des Bodens (2) oder in wenigstens einem Rahmenelement (5, 6) angeordnet ist, wobei die Sicherungselemente darin vorzugsweise vollständig versenkbar sind.

12. Behältersystem nach einem der vorigen Ansprüche, **dadurch gekennzeichnet, dass** die Sicherungselemente (T1, T2, T3...) mit einem flexiblen Verbindungsmittel, insbesondere einem Netz, in vorgegebenen Abständen miteinander verbunden sind, um die Fläche zwischen Ihnen zu versperren, wenn sie zueinander beabstandete Sperrlagen (L1, L2, L3...) einnehmen.

13. Behältersystem nach einem der vorigen Ansprüche, **dadurch gekennzeichnet, dass** die Sicherungselemente (T1, T2, T3...) im Bereich ihrer Enden mit einem flexiblen Verbindungsmittel, insbesondere einem Band, verbunden sind, um daran mehrere Sicherungselemente (T1, T2, T3...) aus der Magazinlage (M) herauszuziehen.

## Claims

1. A container (1) for receiving goods,
a) having a base (2) and preferably side walls (3) that are to be arranged vertically,
b) wherein at least one side wall (3) extends substantially along a wall plane (E) and has an opening region which is arranged between frame elements (5, 6) of the side wall (3) and can be blocked by means of substantially similar securing elements (T1, T2, T3...),
c) wherein at least one of the securing elements (T1, T2, T3...) embraced by the container can be moved out of a magazine position (M) provided at the container and not blocking the opening region into a retaining position (L) blocking the opening region (4), and
d) wherein the movement from the magazine position (M) into the retaining position (L) is effected substantially along the wall plane (E),
**characterised in that**
e) the securing elements (T1, T2, T3...) can be guided out of the magazine position (M) into the retaining position (L) by way of guiding means (F) provided on or in the frame elements (5, 6).

2. A container system according to claim 1, **characterised in that** the securing elements (T1, T2, T3...) are formed so as to occupy different retaining positions (L1, L2, L3...) in order to be able to block the opening region (4) to a selectable extent.

3. A container system according to claim 1 or 2, **characterised in that** the securing elements (T1, T2, T3...) are formed in a rod-shaped manner.

4. A container system according to one of the previous claims, **characterised in that** the securing elements (T1, T2, T3...) are fastened permanently, yet movably on the container (1).

5. A container system according to one of the previous claims, **characterised in that** at least one securing element (T1, T2, T3...) is held in its retaining position (L) with a first end on a frame element (5, 6) or a slide (7) that is guided in the frame element.

6. A container system according to one of the previous claims, **characterised in that** at least one securing element (T1, T2, T3...) is arranged in its retaining position (L) with a second end on a further securing element (T1, T2, T3...).

7. A container system according to the preceding claim, **characterised in that** stop elements (A) arranged at the second end lock the position on the securing element.

8. A container system according to one of the previous claims, **characterised in that** latching means (R) are arranged on the frame elements (5, 6) in order to receive the securing elements therein and to lock them in predeterminable retaining positions (L1, L2, L3...).

9. A container system according to the preceding claim, **characterised in that** a slot that defines a guideway is provided as the guiding means (F) in each case on the frame elements (5, 6), the slot receiving and guiding the ends of the securing elements, wherein side slots that branch off in a stepped manner along the guideway are provided as latching means (R) in order to position the ends of the securing elements in latching positions defining the retaining position (L1, L2, L3...).

10. A container system according to the preceding claim, **characterised in that** the latching position is selected so as to be so far away from the guideway that a second securing element (T2) can be moved along the guideway past a first securing element (T1) situated in the latching position.

11. A container system according to one of the previous claims, **characterised in that** the magazine position (M) is provided at approximately the level of the base (2) or in at least a frame element (5, 6), wherein the securing elements can be sunk therein, preferably completely.

12. A container system according to one of the previous claims, **characterised in that** the securing elements (T1, T2, T3...) are connected together with a flexible connecting means, in particular a net, at predetermined intervals in order to block the area between them when they occupy retaining positions (L1, L2, L3...) spaced apart from each other.

13. A container system according to one of the previous claims, **characterised in that** the securing elements (T1, T2, T3...) are connected in the region of their ends with a flexible connecting means, in particular a band, in order to extract a plurality of securing elements (T1, T2, T3...) from the magazine position (M) thereon.

## Revendications

1. Conteneur (1) destiné à recevoir des marchandises,
a) comportant un fond (2) et des parois latérales (3), à agencer de préférence verticalement,
b) dans lequel au moins une paroi latérale (3) s'étend sensiblement le long d'un plan de paroi (E) et comporte une zone d'ouverture qui est disposée entre des éléments de cadre (5, 6) de la paroi latérale (3) et peut être fermée par des éléments de sécurité (T1, T2, T3...) sensiblement identiques,
c) dans lequel au moins l'un des éléments de sécurité (T1, T2, T3...) appartenant au conteneur peut être déplacé hors d'une position de stockage (M), située sur le conteneur, ne fermant pas la zone d'ouverture, dans une position de fermeture (L) fermant la zone d'ouverture (4), et
d) dans lequel le mouvement depuis la position de stockage (M) dans la position de fermeture (L) s'effectue sensiblement le long du plan de paroi (E),
**caractérisé en ce que**
e) les éléments de sécurité (T1, T2, T3...) peuvent être amenés hors de la position de stockage (M) dans la position de fermeture (L) par l'intermédiaire de moyens de guidage (F) prévus sur ou dans les éléments de cadre (5, 6).

2. Système de conteneur selon la revendication 1, **caractérisé en ce que** les éléments de sécurité (T1, T2, T3...) sont réalisés pour être amenés dans différentes positions de fermeture (L1, L2, L3...), afin de pouvoir fermer la zone d'ouverture (4) de manière choisie.

3. Système de conteneur selon la revendication 1 ou 2, **caractérisé en ce que** les éléments de sécurité (T1, T2, T3...) sont réalisés en forme de barres.

4. Système de conteneur selon l'une quelconque des revendications précédentes, **caractérisé en ce que** les éléments de sécurité (T1, T2, T3...) sont fixés en permanence, mais de manière mobile, sur le conteneur (1).

5. Système de conteneur selon l'une quelconque des revendications précédentes, **caractérisé en ce qu'**au moins un élément de sécurité (T1, T2, T3...) dans sa position de fermeture (L) est maintenu avec une première extrémité sur un élément de cadre (5, 6) ou un coulisseau (7) guidé dans l'élément de cadre.

6. Système de conteneur selon l'une quelconque des revendications précédentes, **caractérisé en ce qu'**au moins un élément de sécurité (T1, T2, T3...) dans sa position de fermeture (L) est disposé avec une deuxième extrémité sur un autre élément de sécurité (T1, T2, T3...).

7. Système de conteneur selon l'une quelconque des revendications précédentes, **caractérisé en ce que** des éléments de butée (A) disposés sur la deuxième extrémité bloquent la position sur l'élément de sécurité.

8. Système de conteneur selon l'une quelconque des revendications précédentes, **caractérisé en ce que** des moyens de blocage (R) sont disposés sur les éléments de cadre (5, 6), afin de recevoir les éléments de sécurité dans ceux-ci et de les bloquer dans des positions de fermeture (L1, L2, L3...) prédéfinissables.

9. Système de conteneur selon l'une quelconque des revendications précédentes, **caractérisé en ce que** pour former les moyens de guidage (F), il est prévu respectivement sur les éléments de cadre (5, 6) une fente, qui définit une voie de guidage et qui reçoit et guide les extrémités des éléments de sécurité, alors que pour former les moyens de blocage (R), il est prévu des fentes latérales se détachant de manière étagée le long de la voie de guidage, afin de positionner les extrémités des éléments de sécurité dans des positions de blocage, définissant les positions de fermeture (L1, L2, L3...).

10. Système de conteneur selon l'une quelconque des revendications précédentes, **caractérisé en ce que** la position de blocage est choisie à l'écart de la voie de guidage à une distance telle qu'un deuxième élément de sécurité (T2) peut être déplacé le long de la voie de guidage sur un premier élément de sécurité (T1) situé dans la position de blocage.

11. Système de conteneur selon l'une quelconque des revendications précédentes, **caractérisé en ce que** la position de stockage (M) est disposée à peu près à la hauteur du fond (2) ou dans au moins un élément de cadre (5, 6), les éléments de sécurité pouvant être enfoncés dans celui-ci, de préférence totalement.

12. Système de conteneur selon l'une quelconque des revendications précédentes, **caractérisé en ce que** les éléments de sécurité (T1, T2, T3...) sont reliés les uns aux autres à des distances prédéfinies, par un moyen d'assemblage flexible, en particulier un filet, afin de fermer la surface entre eux lorsqu'ils sont amenés dans des positions de fermeture (L1, L2, L3...) à distance les unes des autres.

13. Système de conteneur selon l'une quelconque des revendications précédentes, **caractérisé en ce que** les éléments de sécurité (T1, T2, T3...) sont reliés dans la zone de leurs extrémités à un moyen d'assemblage flexible, en particulier une bande, afin de tirer avec celle-ci plusieurs éléments de sécurité (T1, T2, T3...) hors de la position de stockage (M).
